# EUROPÄISCHE PATENTSCHRIFT

(11) **EP 0 941 821 B1**
(45) Veröffentlichungstag und Bekanntmachung des Hinweises auf die Patenterteilung: **19.07.2006**
(21) Anmeldenummer: 99104940.4
(22) Anmeldetag: 12.03.1999
(51) Int. Cl.: B27C 5/02, B27C 5/08, B27F 1/04

(54) **Verfahren zum formschlüssigen Übertragen einer Flankenkontur auf ein Anschlussprofil sowie Fräsvorrichtung zur Durchführung desselben**
Milling machine and method for transferring a side profile to a connecting profile
Dispositif de fraisage et procédé de transfert d'une forme de flanc à un profil de connection

(30) Priorität: 13.03.1998 DE 19811058
(43) Veröffentlichungstag der Anmeldung: 15.09.1999
(73) Patentinhaber: Crasser, Leonhard (FH) Dipl.-Ing., 95119 Naila (DE)
(72) Erfinder: Crasser, Leonhard (FH) Dipl.-Ing., 95119 Naila (DE)
(74) Vertreter: Fleuchaus, Leo

(56) Entgegenhaltungen:
- EP-A- 0 281 998
- EP-A- 0 400 765
- DE-A- 1 528 080
- DE-C- 4 301 273

## Beschreibung

Die Erfindung betrifft ein Verfahren zum formschlüssigen Übertragen einer Flankenkontur eines Profilabschnitts nach dem Oberbegriff des Anspruchs 1, eine Fräsvorrichtung zur Durchführung dieses Verfahrens sowie die Verwendung einer solchen Fräsvorrichtung mit einem Trägergestell.

Der Erfindung liegt folgendes Problem zugrunde:

Soll an einem gebogenen und mit einer komplexen Falzgeometrie versehenen, in einer Ebene verlaufenden Profilabschnitt in einem Anschlußbereich längs der Krümmung ein Anschlußprofil, wie z.B. ein gerader Profilpfosten, mit seiner Stirnkante formschlüssig an die gekrümmte Flankenkontur des Profilrahmens angeschlossen werden, so stellt sich das Problem, daß einerseits der Falzverlauf auf die Stirnseite des Profilpfosten zu übertragen ist und dabei andererseits der Krümmungsverlauf der Flankenkontur zu berücksichtigen ist, damit die Stirnseite des Profilpfosten formschlüssig in die Falzgeometrie des gekrümmten Profilrahmens eingefügt werden kann. Mit anderen Worten heißt das, daß der Stirnkantenprofilverlauf des an den Profilabschnitt anzusetzenden Anschlußprofils so zu bearbeiten ist, daß er formschlüssig in die Flankenkontur des Profilabschnitts "eingeklinkt" werden kann. Entsprechend wird ein Verfahren zur formschlüssig passenden Übertragung der Flankenkontur eines Profilabschnitts auf die Stirnseite eines daran anzusetzendes Anschlußprofils auch als "Ausklinken" der Flankenkontur des Profilabschnitts bezeichnet.

Die mit dem Ausklinken verbundenen Probleme treten insbesondere - aber nicht ausschließlich - im Bereich des Sonderfensterbaus auf, wo zum Beispiel sogenannte Pfostenkämpfer an gekrümmte Konturverläufe von Bogenfenstern anzupassen sind.

Fig. 1 und 2 veranschaulichen die dabei auftretende und der vorliegenden Erfindung zugrundeliegende Problematik:

Fig. 1 zeigt eine Draufsicht auf einen im Sonderfensterbau zu verwendenden Bogenrahmen 100, der hierbei halbkreisförmig gekrümmt ist, und in den mittig ein sogenannter Pfostenkämpfer in Form eines Rahmenpfostens (Anschlußprofils) 200 in einem mittig auf dem durch den Bogenrahmen 100 beschriebenen Kreissektor liegenden (als gestrichelter Kreis gezeichneten) Anschlußbereich 300 formschlüssig angesetzt ist.

Sowohl der Bogenrahmen 100 als auch der Rahmenpfosten 200 werden in der Praxis bevorzugt in Form extrudierter Profilrahmen mit komplexer Falzgeometrie ausgeführt. Dadurch ergeben sich die in Fig. 1 jeweils umgeklappt gezeigten Querschnittsverläufe 101 bzw. 201 von Bogenrahmen 100 und Rahmenpfosten 200.

Derartige Bogenrahmen 100 und Rahmenpfosten 200 werden insbesondere für den Fensterbau oft aus Kunststoff oder anderen geeigneten Materialien extrudiert. Den in Fig. 1 gezeigten Verlauf des Bogenrahmens 100 kann man sich dadurch zustande gekommen vorstellen, das der Querschnittsverlauf 101 längs einer in der Blattebene liegenden Führungslinie (in Fig. 1 z.B. der innenliegende Führungskreis 104) geführt worden ist, wodurch der Bogenrahmen 100 mit einer längs der Führungslinie 104 verlaufenden Flankenkontur erzeugt worden ist.

Fig. 2 zeigt Teilausschnitte eines gekrümmten Bogenrahmens 100 in Draufsicht und eines hieran in einem nicht exakt mittig liegenden Anschlußbereich 300 formschlüssig anzusetzenden Rahmenpfostens 200 in Draufsicht und Seitenansicht. Weiterhin sind in Fig. 2 in dazu geklappten Schnittdarstellungen die jeweiligen Querschnittsverläufe 101, 201 von Bogenrahmen 100 und Rahmenpfosten 200 zu sehen.

Soll nun ein Rahmenpfosten 200 an der Innenseite des gekrümmten Bogenrahmens 100 in einem durch einen gestrichelten Kreis 300 angedeuteten Anschlußbereich formschlüssig an die Flankenkontur des Bogenrahmens 100 angepaßt werden, so ist der genaue Verlauf dieser Flankenkontur auf den Pfosten 200 "auszuklinken", d. h. es ist darauf zu achten, daß die längs des Führungskreises 104 erzeugte Flankenkontur des Querschnittverlaufs 101 im Anschlußbereich 300 exakt auf den anzusetzenden Rahmenpfosten 200 übertragen wird. Dadurch bekommt der Rahmenpfosten in der in Fig. 2 rechts unten gezeigten Seitenansicht denselben abgestuften Stirnkantenverlauf 203 wie die dazu korrespondierende Anschlußkontur 104 des Querschnittverlaufs 101 des Bogenrahmens 100.

Zusätzlich muß, wie in Fig. 2 in der über der rechts unten liegenden Seitenansicht gezeigten Draufsicht des Rahmenpfostens (Anschlußprofils) 200 zu sehen ist, der Stirnkantenverlauf 203 des Rahmenpfostens 200 in jeder Höhe der Führungslinie der Flankenkontur 104 im Anschlußbereich 300 folgen.

Das Anbringen von derart "auszuklinkenden" Stirnkantenverläufen an Rahmenpfosten (Anschlußprofilen), die an gekrümmte Bogenrahmen formschlüssig anzuschließen sind, insbesondere das "Ausklinken" von gekrümmten Flankenkonturen von Profilabschnitten, wie sie an Stichbogentüren, Rundbogen- sowie Stichbogenfenstern auftreten, wird in der Praxis meist derart bewerkstelligt, daß der Flankenkonturverlauf im Anschlußbereich mehr oder weniger grob von Hand auf einen noch zu bearbeitende Anschlußprofilrohling aufgezeichnet und sodann mit manuell geführten Fräsern, Feilen oder Stichsägen ausgeschnitten wird. Hierbei sind eine Vielzahl von sorgfältig durchgeführten kleinen Näherungsschritten notwendig, um sich durch schrittweises vorsichtiges Abtragen von Material im Anschlußprofil unter wiederholtem Ausmessen des gewünschten Konturverlaufs an die nachzubildende Flankenkontur des Profilabschnitt anzunähern. Derartige Arbeiten erfordern ein hohes handwerkliches Können des Durchführenden und sind zudem relativ ungenau und zeitaufwendig und damit teuer.

Ziel der vorliegenden Erfindung ist es deshalb, ein Verfahren nach dem Oberbegriff des Anspruchs 1 bereitzustellen, mit dem diese Nachteile der bekannten "Ausklinkverfahren" überwunden werden können.

Dieses Ziel wird durch die erfindungsgemäßen Maßnahmen des unabhängigen Anspruch 1 erreicht.

Weiterhin ist es ein Ziel der vorliegenden Erfindung, eine Fräsvorrichtung zur Durchführung des Verfahrens nach Anspruch 1 bereitzustellen, mittels der auch Stirnflächenverläufe von formschlüssig an komplex in sich strukturierten und kreissektorenförmig verlaufenden Profilabschnitten anzusetzenden Anschlußprofilen mit geringem Aufwand und hoher Zuverlässigkeit exakt bearbeitet werden können.

Dieses Ziel wird durch die erfindungsgemäßen Maßnahmen des unabhängigen Anspruchs 2 erreicht.

Die abhängigen Ansprüche 3 bis 13 betreffen vorteilhafte Ausführungsformen einer solchen Fräsvorrichtung gemäß der vorliegenden Erfindung.

Die Ansprüche 14 bis 16 betreffen die gemeinsame Verwendung einer erfindungsgemäßen Fräsvorrichtung nach Anspruch 2 - 13 mit einem Trägergestell, welches an die Verwendung mit einer derartigen Fräsvorrichtung in besonders vorteilhafter Weise angepaßt ist.

Die Vorteile und Merkmale der Erfindung ergeben sich auch aus der nachfolgenden Beschreibung eines Ausführungsbeispiels in Verbindung mit den Ansprüchen und den Zeichnungen.

Es zeigen:
- Fig. 1: eine Draufsicht auf ein halbkreisförmiges Bogenrahmenprofil mit komplexer Falzgeometrie, an das an einem mittig gelegenen Anschlußbereich ein Rahmenpfosten mit ebenfalls komplexer Falzgeometrie formschlüssig angesetzt ist;
- Fig. 2: eine Teildraufsicht auf einen gekrümmten Bogenrahmenprofilabschnitt mit komplexer Falzgeometrie und eine Teildraufsicht sowie eine Teilseitenansicht eines hieran (nicht exakt mittig) formschlüssig anzusetzenden Rahmenpfostens mit komplexer Falzgeometrie;
- Fig. 3a bis 3e: Erläuterungen zum erfindungsgemäßen Verfahren zum "Ausklinken" von komplex gestalteten Flankenkonturverläufen von Profilabschnitten in die Stirnkantenkontur eines formschlüssig anzuschließenden Anschlußprofils;
- Fig. 4: eine Seitenansicht einer Ausführungsform einer erfindungsgemäßen Fräsvorrichtung;
- Fig. 5: eine Ansicht längs der in Fig. 4 eingezeichneten Schnittebene V - V in zwei möglichen Konfigurationen einer erfindungsgemäßen Fräsvorrichtung;
- Fig. 6: eine Vorderansicht längs der in Fig. 4 eingezeichneten Schnittebene VI - VI einer erfindungsgemäßen Fräsvorrichtung;
- Fig. 7: eine der in der Fig. 5 gezeigten Darstellung entsprechende Darstellung einer erfindungsgemäßen Fräsvorrichtung mit einem darauf eingespannten kreissektorenförmigen Bogenrahmenprofil und einem davon "auszuklinkenden" Rahmenpfostenprofil zur Veranschaulichung, wie die erfindungsgemäße Vorrichtung zur Durchführung des erfindungsgemäßen Verfahrens zu benutzen ist; und
- Fig. 8: eine Seitenansicht eines vorteilhafterweise mit einer erfindungsgemäßen Fräsvorrichtung zu verwendenden Trägergestells zur Ablage von Profilabschnitten und von denselben "auszuklinkenden" Anschlußprofilrohlingen.

Das zur Lösung der in Verbindung mit Fig. 1 und 2 oben geschilderten Problematik erfindungsgemäß vorgeschlagene Verfahren soll im folgenden in Verbindung mit Fig. 3a - 3e erläutert werden.

Gegeben sei ein in einer Vorzugsebene (in Fig. 3b die Blattebene) gekrümmt verlaufender Profilabschnitt 100, dessen lokale Krümmung in einem auf einer äußeren Randlinie (= Führungslinie) 104 gelegenen Punkt P durch einen lokalen Krümmungskreis (=Schmiegungskreis) K bzw. einen Normalenvektor n definiert sei.

Der Profilabschnitt 100 zeigt in einer zur Darstellung in Fig. 3b um 90° gedrehten Seitenansicht (Fig. 3d) einen Querschnittsverlauf 101 mit komplexer Falzgeometrie. Die längs der Führungslinie 104 in Fig. 3b abgewickelte Falzkontur gilt es nun auf die Stirnseite eines von der Seite in den Wirkbereich W eines oberhalb (vgl. Fig. 3c) des Profilabschnitts 100 (Fig. 3d) positionierten und sich drehenden Fräskopfes 10 einzubringenden Anschlußprofils 200 zu übertragen, wobei es nach der erfindungsgemäßen Bearbeitung des Anschlußprofils 200 möglich sein soll, dieses formschlüssig in einen Anschlußbereich in die seitlich verlaufende Flankenkontur 104 des Profilabschnitts "einzuklinken".

Zur Übertragung der Flankenkontur eines Profilabschnitts 100, welcher als durch Führen eines erzeugenden Querschnittprofils 101 längs einer in einer Vorzugsebene (Blattebene in Fig. 3b) verlaufenden Führungslinie 104 erzeugt angesehen werden kann, auf ein in einem Anschlußbereich an die Flankenkontur mit einer zu bearbeitenden Stirnseite 202 vollständig formschlüssig anzusetzendes Anschlußprofil 200, wird erfindungsgemäß ein rotationssymmetrischer Fräskopf 10 bereitgestellt, dessen Frässchneidenprofil 10a der nachzustellenden Außenkontur des Profilabschnitts 100 im Anschlußbereich entspricht, in dem eine zu bearbeitende Stirnkante 200a eines Rahmenpfostens 200 formschlüssig anzusetzen ist. Bei dem Profilabschnitt 100 kann es sich z. B. um einen für ein Bogenfenster zu verwendenden Bogenrahmen handeln.

Der Fräskopf 10 und der Profilabschnitt 100 werden relativ zueinander ausgerichtet, und zwar so, daß die Drehachse D des Fräskopfs 10 senkrecht zu der durch den Profilabschnitt 100 festgelegten Vorzugsebene (Blattebene in Fig. 3b) ausgerichtet ist.

Dann werden der Profilabschnitt 100 und das Anschlußprofil 200 in Richtung der Drehachse D des Fräskopfs 10 zueinander beabstandet angebracht (vgl. Fig. 3c und 3d) und der zu bearbeitende Stirnkantenbereich 202 des Anschlußprofils 200 in Drehachsenrichtung mit dem Frässchneidenprofil 10a ausgerichtet, d. h. in Fig. 3c werden der Fräskopf 10 und das Anschlußprofil 200 auf dieselbe Höhe (in Richtung der Drehachse D) gebracht. Dabei liegt zunächst noch ein unbearbeiteter Anschlußprofilrohling 200 (gestrichelte Stirnkante 202 in Fig. 3c) vor, welcher durch Einwirken des Fräskopfs die in Fig. 3c mit durchgezogenen Linien dargestellte Stirnkantenkontur 203 annehmen soll.

Wird der Fräskopf 10 in Drehung versetzt, so ist - jeweils an einer bestimmten Höhe längs der Drehachse D - seiner äußeren Frässchneidenprofilkante 10a ein jeweiliger äußerer Wirkkreis W zuzuordnen. In Fig. 3a ist der äußerste Wirkkreis W gezeigt (entsprechend einer Stelle in der Frässchneidenprofilkante, wo der Fräskopf den größten Durchmesser aufweist). Der in Fig. 3a gezeigte Wirkkreis liegt in einer Ebene, die in Fig. 3c mit F gekennzeichnet ist; für die folgende Betrachtung ist es jedoch unerheblich, wo längs der Drehachse D diese Ebene F genau positioniert ist, da die Betrachtung für jede Lage der Ebene F längs der Drehachse D dieselbe ist.

Weiterhin ist jedem Punkt P auf der Flankenkontur 104 ein lokaler Krümmungskreis (Schmiegungskreis) K mit Mittelpunkt M bzw. ein lokaler Normalenvektor n zuzuordnen, welcher in diesem Punkt P senkrecht auf der Flankenkontur steht. Dieser Krümmungskreis K ist der Kreis, welcher im Punkt P senkrecht an der Tangentialebene im Punkt P anliegt.

Dann wird der um seine Drehachse D rotierende Fräskopf 10 relativ zum Profilabschnitt 100 und zum Anschlußprofil 200 in der Art bewegt, daß sein Wirkkreis W sowie der lokale Krümmungskreis K des momentan von der Flankenkontur 104 des Profilabschnitts 100 auf die Stirnkante 202 des Anschlußprofils 200 zu übertragenden Punkts P jeweils eine Ebene E als gemeinsame Tangentialebene aufweisen, wie dies in Fig. 3a und 3b veranschaulicht ist.

Dies läßt sich unter Bezugnahme auf Fig. 3a mit anderen Worten auch folgendermaßen erklären: der Wirkkreis (= äußere Umfang des Frässchneidenkreises) ist jeweils so zu führen, daß der lokale Normalenvektor n in einem momentan zu übertragenden Punkt P in radialer Richtung auf den Wirkkreis W hin verläuft.

Wird diese erfindungsgemäße Einstellregel angewandt, daß der Wirkkreis W des Fräskopfs 10 (in jeder Ebene F längs der Drehachse D) fortlaufend so geführt wird, daß der Wirkkreis W relativ zum jeweiligen lokalen Krümmungskreis K eines in Richtung der Drehachse D darunterliegenden ausgesuchten Punktes P auf der "auszuklinkenden" Flankenkontur 104 so positioniert ist, daß der Wirkkreis W und der lokale Krümmungskreis K eine gemeinsame momentane und lokale Tangentialebene E haben, so wird sichergestellt, daß durch die rotierende Schneide 10a des Fräskopfes 10 ein vollkommen formschlüssig in die Flankenkontur 104 des Profilabschnitts 100 einklinkbarer Stirnkantenverlauf 203 in das Anschlußprofil 200 eingefräst wird.

Diese Einstellregel läßt sich alternativ auch so formulieren, daß der Fräskopf so zu führen ist, daß der lokale Normalenvektor n in jedem Punkt P längs der "auszuklinkenden" Flankenkontur 104 radial auf die Drehachse D des rotierenden Fräskopfes bzw. radial auf dessen Wirkkreis hinläuft.

Fig. 3e zeigt nochmals, wie der rotierende Fräskopf 10 längs der Flankenkontur 104 des Profilabschnitts 100 so zu führen ist, daß sein Schneidenwirkkreis W und der jeweilige lokale Krümmungskreis K1 bzw. K2 in den Punkten P1 bzw. P2 an der gekrümmten Flankenkontur 104 des Profilabschnitts 100 jeweils eine gemeinsame lokale Tangentialebene E1 bzw. E2 aufweisen bzw. die lokalen Normalenvektoren n1 und n2 in den momentan nachzubildenden Punkten P1 und P2 jeweils radial zum Wirkkreis W des rotierenden Fräskopfes 10 stehen.

Die jeweilige Ermittlung des lokalen Krümmungskreises bzw. des lokalen Normalenvektors von Punkten auf einer zu übertragenden ("auszuklinkenden") Flankenkontur mag im einzelnen aufwendig sein (vgl. z. B. Bronstein-Semendjajew, Taschenbuch der Mathematik, 20 Auflage, Kap. 4.3. Differentialgeometrie, Verlag Harri Deutsch, 1981 oder Jerzy Dreszer, Mathematik-Handbuch für Technik und Naturwissenschaft, Kap. 15 Differentialgeometrie, Verlag Harri Deutsch, 1975).

Grundsätzlich läßt sich dieses Verfahren aber z. B. folgendermaßen implementieren:

Eine senkrecht über dem auszuklinkenden Profilabschnitt stehende Kamera eines Bildverarbeitungssystems tastet den Verlauf der Flankenkontur 104 optisch ab, wobei ein ausreichend engmaschiges Netz von Ankerpunkten über die Flankenkontur gelegt wird. Die Kamera liefert Bilddaten an eine Rechnereinheit, welche die Koordinaten der abgetasteten Ankerpunkte weiterverarbeitet. Unter Zuhilfenahme der Koordinatendaten der einzelnen Ankerpunkte werden dabei die jeweiligen lokalen Tangentenebenen E bzw. lokalen Normalenvektoren n der einzelnen Punkte P auf dem Flankenkonturverlauf mit hinreichender Genauigkeit numerisch berechnet. Aus der Lage der einzelnen Punkte P, der Orientierung ihrer zugehörigen Normalenvektoren und dem Durchmesser des Wirkkreises des zu verwendenden Fräskopfes lassen sich dann die Bahnkoordinaten berechnen, längs denen der Mittelpunkt eines Fräskopfes geführt werden muß, um die gewünschte Flankenkontur auf ein zu bearbeitendes Anschlußprofil zu übertragen.

In der Praxis gibt es wichtige Sonderfälle von Konturverläufen, für die die Einstellregel nach dem erfindungsgemäßen Verfahren mittels geeigneter mechanischer Vorrichtungen automatisch eingehalten werden kann.

Der in der Praxis wichtigste Sonderfall ist der von kreissektorförmig gebogenen Profilabschnitten mit komplexer Falzgeometrie, in die Anschlußprofile mit komplexer Falzgeometrie formschlüssig einzuklinken sind.

Im folgenden wird eine erfindungsgemäße Fräsvorrichtung gemäß Anspruch 2 zum "Ausklinken" von Flankenkonturverläufen von kreissektorförmig gebogenen Profilabschnitten mit komplexer Falzgeometrie erläutert.

Fig. 4 zeigt eine Ausführungsform einer erfindungsgemäßen Fräsvorrichtung zum "Ausklinken" von Konturverläufen an kreissektorförmig gebogene Rahmen, insbesondere Profilrahmen, in einer Seitenansicht, Fig. 6 die entsprechende Fräsvorrichtung in einer Vorderansicht längs der in Fig. 4 angedeuteten Ebene VI - VI. Fig. 5 demonstriert die Bewegungsmöglichkeiten, insbesondere die Verdrehbarkeit einer solchen erfindungsgemäßen Fräsvorrichtung.

Die hierbei gezeigte Ausführungsform einer erfindungsgemäßen Fräsvorrichtung umfaßt ein Auflagestell bestehend aus vier höhenverstellbaren Beinen mit teleskopartig ineinandergreifenden Beinabschnitten 13a, 13b. Auf der Oberseite des Auflagegestells ist eine Grundplatte 23 vorgesehen. Diese Grundplatte 23 ist mit optionalen Nivellierhilfen 18 in Form von integrierten Wasserwaagen versehen, die ein waagerechtes Ausrichten der Grundplatte 23 mittels der höhenverstellbaren Beine ermöglichen.

Auf der Grundplatte 23 sind erste Führungsmittel in Form zweier parallel zueinander ausgerichteter erster Führungsschienen 1 angebracht. Auf diesen ersten Führungsschienen 1 ist eine längs einer ersten Vorzugsrichtung x verschiebbare Trägereinheit in Form eines Wagens 2 angebracht, der längs der ersten Führungsschienen gleiten kann.

Auf dem Wagen ist ein Drehgelenk mit einer senkrecht stehenden Drehachse a vorgesehen. In Fig. 1 sind in einem Teilquerschnitt Kugellagerkugeln 22 des Drehgelenks gezeigt.

Ein plattenförmiger Aufsatz 3 ist um die durch das Drehgelenk definierte Drehachse a relativ zum Wagen 2 frei drehbar gelagert.

Auf dem plattenförmigen Aufsatz 3 sind zweite Führungsmittel in Form zweier parallel zueinander ausgerichteter zweiter Führungsschienen 4 angebracht. Diese zweiten Führungsschienen definieren eine zweite Vorzugsrichtung y.

Diese zweite Vorzugsrichtung y steht in den Fig. 4 und 6 senkrecht zur ersten Vorzugsrichtung x. Die zweiten Führungsschienen 4 und damit die zweite Vorzugsrichtung y können jedoch, wie in Verbindung mit Fig. 5 weiter unten ausführlicher erläutert, mit Hilfe des Drehgelenks um die Drehachse a relativ zu den ersten Führungsschienen 1 und damit relativ zur ersten Vorzugsrichtung x gedreht werden.

Auf den zweiten Führungsschienen 4 ist eine Halterung für eine Fräsvorrichtung angebracht. Diese Halterung umfaßt eine sich parallel zu den zweiten Führungsschienen 4 erstreckende erste Platte 5, zwei darauf aufgesetzte und parallel zueinander angeordnete parallelogrammförmige Querplatten 6 und eine auf den Querplatten 6 aufliegende und zur ersten Platte 5 parallel ausgerichtete zweite Platte 7. Die erste Platte 5 ist längs der zweiten Führungsschienen 4 in y-Richtung verschiebbar. Sämtliche Elemente der Halterung sind fest miteinander verbunden und somit ebenfalls längs der zweiten Führungsschienen 4 verschiebbar.

An der zweiten Platte 7 ist eine Fräsvorrichtung befestigt. Die Fräsvorrichtung umfaßt ein auf der zweiten Platte 7 aufgesetztes Antriebsaggregat 8 sowie einen auswechselbaren rotationssymmetrischen Fräskopf 10, der auf einer die zweite Platte 7 durchstoßenden Welle 9 zwischen den Querplatten 6 angebracht ist.

An dem in Fig. 4 rechtsliegend gezeigten Ende der ersten Platte 5 ist ein Abtaststift 11 befestigt. Dieser Abtaststift 11 ist somit über die erste Platte 5, die Querplatten 6 und die zweite Platte 7 starr mit der Fräsvorrichtung 8, 9, 10 verbunden. Der rotationssymmetrische Abtaststift 11 ist so unterhalb des rotationssymmetrischen Fräskopfes 10 angebracht, daß der Abtaststift außerhalb des Projektionskreises des Fräskopfes auf der ersten Platte 5 liegt, aber mit diesem eine gemeinsame Tangentialebene aufweist (man denke sich in Fig. 3a - unter Außerachtlassung der Größenverhältnisse der dort gezeigten Kreise - den Kreis W als Projektionskreis des Fräskopfes und den Kreis K als äußeren Umfang des Abtaststifts 11 sowie die Ebene E als gemeinsame Tangentialebene des Wirkkreises W und des Abtaststifts 11).

Im Bereich der Außenkanten der ersten Platte 5 sind weiterhin zwei symmetrisch zur Mitte der ersten Platte liegende Anpreßrollen 12 vorgesehen, die jeweils um senkrecht zur ersten Platte verlaufende Drehachsen frei drehbar sind. Diese Anpreßrollen 12 sind längs der Kanten der ersten Platte 5 verschiebbar und arretierbar. Die Lage und Verschiebbarkeit der beiden Anpreßrollen 12 ist insbesondere in Fig. 5 durch die dort gezeigten Pfeile verdeutlicht.

Weiterhin ist in der Nähe des Fräskopfes 10 eine Absaugvorrichtung für Frässpäne in Form eines mit einem Ansauggebläse (nicht gezeigt) verbundenen Absaugschlauchs 14 vorgesehen. Diese Absaugvorrichtung ermöglicht ein Entfernen der beim Bearbeiten eines Werkstücks anfallenden Frässpäne.

Der so definierte Aufbau einer erfindungsgemäßen Fräsvorrichtung ermöglicht eine Ausrichtung der Halterung für eine Fräsvorrichtung und damit des Fräskopfes 10 und des Abtaststifts 11 längs dreier Bewegungsachsen, nämlich längs der durch die ersten Führungsmittel 1 definierten ersten Vorzugsrichtung x, der durch die zweiten Führungsmittel 4 definierten zweiten Vorzugsrichtung y und der Drehachse a.

An dem dem Fräskopf 10 abgewandten Ende der ersten Platte 5 ist eine über die erste Platte 5 mit dem Abtaststift 11 starr verbundene Führungshilfe in Form eines ersten Handgriffs 15 vorgesehen. Zusätzliche Führungshilfen in Form weiterer Handgriffe 16, 17 sind direkt am Antriebsaggregat 8 der Fräsvorrichtung vorgesehen.

Die Handgriffe 15 - 17 ermöglichen es dem Benutzer, den Abtaststift 11 und damit die gesamte Halterung für die Fräsvorrichtung längs einer gewünschten Bahnkurve zu führen. Die Verwendung dieser Handgriffe erleichtert somit die präzise manuelle Führung des Fräskopfs 10 und des Abtaststifts 11.

Durch die erfindungsgemäße Fräsvorrichtung ist bei fester Höheneinstellung und Nivellierung der Grundplatte 23 eine Bewegung der Halterung für den Fräskopf längs beliebiger Ortskurven in einer waagerechten Ebene möglich.

Durch die starre Kopplung zwischen Abtaststift 11 und Fräskopf 10 folgt dieser den Bewegungen des Abtaststifts in einer oberhalb der Ebene der ersten Platte 5 liegenden Parallelebene.

Der Abtaststift 11 dient zum Abtasten des Flankenkonturverlaufs eines in Fig. 4 von rechts zuzuführenden Profilabschnitts mit komplexer Falzgeometrie, dessen Flankenkontur auf ein Anschlußprofil auszuklinken ist. Die Fräsvorrichtung dient zum Bearbeiten des parallel zu diesem gekrümmten Profilabschnitts mit komplexer Falzgeometrie auszurichtenden und auf der Höhe des Fräskopfs 10 in den Wirkkreis desselben einzuführenden Anschlußprofils. Der Übersichtlichkeit halber sind in Fig. 4 - 6 der Profilabschnitt und das Anschlußprofil weggelassen.

Findet die erfindungsgemäße Vorrichtung bei der Übertragung von Flankenkonturverläufen von kreissektorförmig gekrümmten Profilabschnitten mit normierten Profilhöhe und daran anzusetzenden Anschlußprofilen mit normierter Profilhöhe Verwendung, so können die in Fig. 4 und 6 gezeigte erste Platte 5 und die zweite Platte 7 der Halterung für den Fräskopf starr und unlösbar miteinander durch feste Querträgerplatten 6 verbunden sein, da eine relative Höhenverstellung des Abstands zwischen Abtaststift und Fräskopf nicht notwendig ist. Dies ist insbesondere bei der Fertigung von Tür- oder Fensterrahmenprofilen möglich, die in der Regel über normierte Profilquerschnitte verfügen und bei denen aufgrund der zur Bearbeitung benötigten relativ großen Fräsköpfe auf einen robusten und stabilen Aufbau der Halterung für die Fräsvorrichtung Wert zu legen ist.

Sofern jedoch mit einer erfindungsgemäßen Vorrichtung Rahmenprofile unterschiedlicher Profilquerschnittshöhen zu bearbeiten sind, kann es vorteilhaft sein, die in Fig. 4 und 6 als starre Platten gezeigten Querplatten 6 durch Elemente zu ersetzen, die eine zusätzliche Höhenverschiebung der zweiten Platte 7 relativ zur ersten Platte 5 ermöglichen. Dies könnte zum Beispiel durch Parallelogrammgelenke anstelle der Querplatten 6 erfolgen.

Fig. 5 demonstriert in einer in der Ebene V - V in Fig. 4 liegenden Draufsicht die Bewegungsmöglichkeiten des Abtaststifts 11 und des Fräskopfs 10.

Dabei ist zu sehen, daß die erste Vorzugsrichtung x nicht zwangsläufig senkrecht zur zweiten Vorzugsrichtung y verlaufen muß (durchgezogene Linien in Fig. 5). Vielmehr kann die erste Platte 5 samt den damit verbundenen Elementen um die Drehachse a um beliebige Drehwinkel α verdreht und dann längs der durch diese neue Lage der zweiten Führungsschienen 4 nunmehr festgelegte neue zweite Vorzugsrichtung y' verschoben werden (gestrichelte Linien in Fig. 5).

Durch den vorstehend beschriebenen konstruktiven Aufbau der erfindungsgemäßen Vorrichtung läßt sich das in Verbindung mit Fig. 3a bis 3e erläuterte erfindungsgemäße Verfahren für kreissektorförmige Profilabschnitte verwirklichen.

Fig. 7 zeigt in einer der Fig. 5 entsprechenden Darstellung eine erfindungsgemäße Fräsvorrichtung mit einem darauf eingespannten kreissektorförmigen Bogenrahmenprofil 100 und einem davon "auszuklinkenden" Anschlußprofil (Rahmenpfostenprofil) 200 zur Veranschaulichung, wie die erfindungsgemäße Vorrichtung zur Durchführung des erfindungsgemäßen Verfahrens in diesem Fall zu benutzen ist.

Der Profilabschnitt (kreissektorförmiges Bogenrahmenprofil) 100 wird zwischen Abtaststift 11 und den beiden Anpreßrollen auf der erste Platte 5 plaziert. Dabei wird der Profilabschnitt 100 nicht mit seinem vollen Gewicht auf der Platte 5 abgelegt, sondern durch in Fig. 7 nicht näher gezeigte Befestigungsmittel so gehaltert, daß er mit seiner Unterseite die erste Platte 5 allenfalls leicht berührt. Die Anpreßrollen 12 werden längs der Außenkanten der ersten Platte 5 in y-Richtung (in Fig. 7 durch Pfeile y angedeutet) so verschoben, daß sie die Innenseite, d. h. die Führungskontur 104 des Bogenrahmenprofils 100 fest an den Abtaststift 11 anpressen, wobei aber noch so viel Beweglichkeit des Bogenrahmenprofils 100 relativ zur Vorrichtung bleibt, daß der Abtaststift samt dem damit starr verbundenen Aufbau längs der Führungskontur 104 geführt werden kann.

Zur Übertragung des Flankenkonturverlaufs von kreissektorförmig gebogenen Profilabschnitten 100 mittels der erfindungsgemäßen Fräsvorrichtung sind ein solcher Profilabschnitt 100 sowie ein daran formschlüssig anzuschließendes Anschlußprofil (Profilrahmenrohling) 200 in der in Fig. 7 und 8 (in einem Teilausschnitt der erfindungsgemäßen Vorrichtung) gezeigten Weise waagerecht und parallel zueinander auszurichten. Dabei ist darauf zu achten, daß ihr vertikaler Abstand zueinander so gewählt ist, daß einerseits der Abtaststift 11 den Flankenkonturverlauf 104 des Profilabschnitts 100 abtasten kann, und andererseits der Fräskopf 10 gleichzeitig in das Material des Anschlußprofils (Profilrahmenrohlings) 200 eingreift.

Ein Kreis ist ein Sonderfall einer Flankenkontur, bei dem in jedem Bahnpunkt der lokale Krümmungskreis K mit dem Kreis selber, also der Flankenkontur als solcher, zusammentrifft. Wie in Fig. 7 durch die gestrichelt eingezeichnete Ebene E angedeutet, ist somit bei Verwendung der erfindungsgemäßen Fräsvorrichtung für kreissektorenförmige Profilabschnitte immer gewährleistet, daß die erfindungsgemäße Einstellregel, daß der Wirkkreis des Fräskopfs stets so zu führen ist, daß der lokale Normalenvektor n bei der Abtastung der Flankenkontur immer radial auf den Wirkkreis des Fräskopfs hinläuft, automatisch erfüllt.

Fig. 8 zeigt ein Trägergestell 30 zur Ablage von Profilabschnitten und von diesen "auszuklinkenden" Anschlußprofilen. Dieses Trägergestell 30 ist in besonders vorteilhafter Weise mit einer erfindungsgemäßen Fräsvorrichtung verwendbar.

Das Trägergestell 30 weist teleskopartig ineinander verschiebbare untere Beinelemente 33a, 33b auf, die durch Arretierschrauben 33c fixiert werden können. Eine untere Ablagefläche 31 ist auf einem auf den unteren Beinelementen 33a, 33b aufliegendem unteren Führungssystem 35 in waagerechter Richtung (y-Richtung) verschiebbar gelagert.

An dem unteren Führungssystem 35 setzen teleskopartig ineinander verschiebbare obere Beinelemente 34a, 34b an, die durch Arretierschrauben 34c fixiert werden können. Eine obere Ablagefläche 31 ist auf einem auf den oberen Beinelementen 34a, 34b aufliegendem oberen Führungssystem 36 in waagerechter Richtung (y-Richtung) verschiebbar gelagert.

Durch die teleskopartig ineinander verschiebbaren unteren und oberen Beinelemente 33a, 33b, 34a, 34b ist es möglich, den Abstand der unteren Ablagefläche 31 vom Boden und den Abstand h der beiden Ablageflächen 31, 32 zueinander zu verstellen.

Zur Verbesserung der Gesamtstabilität des Trägergestells können zusätzliche Querstreben 37, 38 vorgesehen sein.

Fixiert man einen Profilabschnitt 100 auf der unteren Ablagefläche 31 und ein davon "auszuklinkendes" Anschlußprofil auf der oberen Ablagefläche 32, und sorgt für eine passende Ausrichtung der beiden relativ zur Höhe des Abtaststifts 11 und des Fräskopfs 10 der in Fig. 4 bis 7 gezeigten erfindungsgemäßen Fräsvorrichtung (welche in Fig. 8 gestrichelt angedeutet ist), so kann man den Profilabschnitt 100 und das Anschlußprofil 200 durch waagerechtes Verschieben der Auflagflächen 31 und 32 in den Einwirkungsbereich des Abtaststifts 11 und des Fräskopfs 10 bringen.

Besonders vorteilhaft dabei ist, wenn das Trägergestell 30 fest mit dem Auflagestell (Beinelemente 13a, 13b; Grundplatte 23) der in Fig. 4 und 6 gezeigten Fräsvorrichtung verbunden wird.

Selbstverständlich können jeweils Arretierungsmittel vorgesehen sein, um sowohl bei der erfindungsgemäßen Fräsvorrichtung die Bewegung des Fräskopfs samt Abtaststift als auch bei dem mit ihm zu verwendenden Trägergestell die Bewegung der beweglichen Ablageflächen längs bestimmter Bewegungsachsen zu unterbinden. Dies kann an beliebigen oder aber an vordefinierten Rastpositionen erfolgen.

## Patentansprüche

1. Verfahren zum Übertragen einer Flankenkontur (104) eines gekrümmten Profilabschnitts (100), welcher als durch Führen eines erzeugenden Querschnittprofils (101) längs einer in einer Vorzugsebene verlaufenden Führungslinie erzeugt angesehen werden kann, auf ein in einem Anschlußbereich (300) an die Flankenkontur (104) mit einer zu bearbeitenden Stirnseite (203) vollständig formschlüssig anzusetzendes Anschlußprofil (200);
**gekennzeichnet durch**:
a) Bereitstellen eines um eine Drehachse (D) rotationssymmetrischen Fräskopfes (10), dessen Frässchneidenprofilkante (10a) der Flankenkontur (104) des Profilabschnitts (100) im Anschlußbereich (300) entspricht;
b) Ausrichten des Fräskopfes (10) und des Profilabschnitts (100) relativ zueinander in der Art, daß die Drehachse (D) des Fräskopfs senkrecht zu der durch den Profilabschnitt (100) festgelegten Vorzugsebene verläuft;
c) Ausrichten des Profilabschnitts (100) und des Anschlußprofils (200) relativ zueinander, wobei der Profilabschnitt (100) und das Anschlußprofil (200) in Richtung der Drehachse (D) des Fräskopfs (10) zueinander beabstandet angebracht werden, und wobei der zu bearbeitende Stirnkantenbereich (203) des Anschlußprofils (200) mit dem Fräskopf (10) in Richtung der Drehachse (D) ausgerichtet wird;
d) Bewegen des rotierenden Fräskopfs (10) relativ zum Profilabschnitt (100) und zum Anschlußprofil (200) in der Art, daß der **durch** die rotierende Frässchneidenprofilkante (10a) in einer Ebene (F) senkrecht zur Drehachse (D) gebildete äußere Wirkkreis (W) des rotierenden Fräskopfs (10) und der lokale Krümmungskreis (K) an einen im Anschlußbereich (300) der zu übertragenden Flankenkontur (104) liegenden und momentan auf die Stirnkante des Anschlußprofils (200) zu übertragenden Punkts (P) jeweils eine gemeinsame momentane lokale Tangentialebene (E, E1, E2) aufweisen.

2. Fräsvorrichtung zur Übertragung einer Flankenkontur (104) eines Profilabschnitts (100), welcher als durch Führen eines erzeugenden Querschnittsprofils (101) längs einer in einer Vorzugsebene verlaufenden Führungslinie erzeugt angesehen werden kann, auf ein in einem Anschlußbereich (300) an die Flankenkontur (104) mit einer zu bearbeitenden Stirnseite (203) vollständig formschlüssig anzusetzendes Anschlußprofil (200);
umfassend:
erste Führungsmittel (1) mit einer darauf längs einer durch diese ersten Führungsmittel definierten ersten Vorzugsrichtung (x) verschiebbar angebrachten Trägereinheit (2);
einen auf der Trägereinheit (2) aufgebrachten und um eine senkrecht zur ersten Vorzugsrichtung (x) verlaufende Drehachse (a) drehbaren Aufsatz (3);
an dem Aufsatz (3) angebrachte zweite Führungsmittel (4) mit einer darauf längs einer durch diese zweiten Führungsmittel senkrecht zur Drehachse (a) definierten zweiten Vorzugsrichtung (y) verschiebbar angebrachten Halterung (5, 6, 7) für eine Fräsvorrichtung (8, 9, 10), welche eine rotationssymmetrischen Fräskopf (10) zum Fräsen eines an einen Profilabschnitt (100) mit komplexer Falzgeometrie formschlüssig anzusetzenden Stirnkantenbereichs (203) eines Anschlußprofils (200), wobei der Verlauf des Fräskantenprofils (10a) des Fräskopfs (10) mit dem Querschnittsprofil (101) übereinstimmt;
einen mit der Fräsvorrichtung (8, 9, 10) starr verbindbaren Abtaststift (11) zum Abtasten der Flankenkontur (104) des Profilabschnitts (100) in einem Anschlußbereich (300), in dem das mit dem Fräskopf zu bearbeitende Stirnkantenprofil (202) des Anschlußprofils (200) formschlüssig anzusetzen ist; und
relativ zum Abtaststift (11) in der zweiten Vorzugsrichtung (y) verschiebbare und arretierbare Anpreßrollen (12), die um parallel zur Drehachse (a) verlaufende Achsen drehbar sind, um einen kreissektorenförmigen Profilabschnitt zwischen den Anpreßrollen (12) und dem Abtaststift (11) einzuspannen.

3. Fräsvorrichtung nach Anspruch 2,
**dadurch gekennzeichnet,**
**daß** die ersten Führungsmittel (1) in Form mindestens einer ersten Führungsschiene ausgeführt sind.

4. Fräsvorrichtung nach Anspruch 2 oder 3,
**dadurch gekennzeichnet,**
**daß** die zweiten Führungsmittel (4) in Form mindestens einer zweiten Führungsschiene ausgeführt sind.

5. Fräsvorrichtung nach einem der vorstehenden Ansprüche,
**dadurch gekennzeichnet,**
**daß** die ersten Führungsmittel (1) auf verstellbaren Beinelementen (13a, 13b) gelagert sind.

6. Fräsvorrichtung nach einem der vorstehenden Ansprüche,
**dadurch gekennzeichnet,**
**daß** in der Nähe der Fräsvorrichtung (8, 9, 10) eine Absaugvorrichtung (14) für Frässpäne vorgesehen ist.

7. Fräsvorrichtung nach einem der vorstehenden Ansprüche,
**dadurch gekennzeichnet,**
**daß** die Halterung (5, 6, 7) für die Fräsvorrichtung (8, 9, 10) eine sich parallel zu den zweiten Führungsmitteln (4) erstreckende erste Platte (5) umfaßt.

8. Fräsvorrichtung nach Anspruch 7,
**dadurch gekennzeichnet,**
**daß** die Halterung (5, 6, 7) für die Fräsvorrichtung eine zur ersten Platte (5) parallel ausgerichtete und an dieser beabstandet angebrachte zweite Platte (7) umfaßt.

9. Fräsvorrichtung nach Anspruch 8,
**dadurch gekennzeichnet,**
**daß** ein Antriebsaggregat (8) für einen Fräskopf (10) auf der von den zweiten Führungsmitteln (4) abgewandten Seite der zweiten Platte (7) und der Fräskopf (10) auf der den zweiten Führungsmitteln (4) zugewandten Seite der zweiten Platte (7) angebracht ist.

10. Fräsvorrichtung nach einem der Ansprüche 7 bis 9,
**dadurch gekennzeichnet,**
**daß** der Abtaststift (11) an der ersten Platte (5) befestigt ist.

11. Fräsvorrichtung nach einem der vorstehenden Ansprüche,
**dadurch gekennzeichnet,**
**daß** jeweils zugeordnete Arretierungsmittel vorgesehen sind, um die Trägereinheit (2) bei ihrer Bewegung längs der ersten Vorzugsrichtung (x), den Aufsatz (3) bei seiner Drehbewegung um die Drehachse (a) oder die Halterung (5, 6, 7) für die Fräsvorrichtung bei ihrer Bewegung längs der zweiten Vorzugsrichtung (y) an beliebigen oder fest vorbestimmten jeweiligen Rastpositionen zu arretieren.

12. Fräsvorrichtung nach einem der vorstehenden Ansprüche,
**dadurch gekennzeichnet,**
**daß** mit dem Abtaststift (11) und/oder der Fräsvorrichtung starr verbundene Führungshilfen (15, 16, 17) vorgesehen sind, die es dem Benutzer ermöglichen, den Abtaststift (11) und/oder den Fräskopf (10) längs einer gewünschten Bahnkurve zu führen.

13. Fräsvorrichtung nach einem der vorstehenden Ansprüche,
**dadurch gekennzeichnet,**
**daß** zur Ausrichtung der einzelnen Bewegungsachsen (x, y, a) der Fräsvorrichtung Nivellierhilfen (18) vorgesehen sind.

14. Verwendung einer Fräsvorrichtung nach einem der vorstehenden Ansprüche mit einem Trägergestell (30), wobei das Trägergestell mindestens zwei parallele und im Abstand (h) zueinander verstellbare Ablageflächen (31, 32) aufweist, wobei die Ablagflächen (31, 32) in einer gemeinsamen Bewegungsrichtung (y) senkrecht zur gemeinsamen Flächennormalen individuell verschiebbar sind.

15. Verwendung nach Anspruch 14,
wobei auf einer ersten Ablagefläche (31) ein Profilabschnitt (100) mit vordefinierter Flankenkontur (104) und auf einer zweiten Ablageebene (32) parallel zum Profilabschnitt (100) ein mit seiner Stirnseite (202) formschlüssig an dessen Flankenkontur (104) anzupassendes Anschlußprofil (200) befestigt wird;
wobei der Abstand des auf den Ablageebenen aufliegenden Profilabschnitts (100) und des Anschlußprofils (200) entsprechend dem Abstand zwischen dem Abtaststift (11) der Fräsvorrichtung und dem Fräskopf (10) derselben eingestellt wird;
wobei die Ablageflächen in der Waagerechten so verschoben werden, daß der Flankenkonturverlauf (104) des Profilabschnitts (100) mit dem Abtaststift (11) der Fräsvorrichtung und die Stirnseite (202) des Anschlußprofils (200) mit dem Fräskopf (10) unter Durchführung eines Verfahrens nach Anspruch 1 in Berührung kommt.

16. Verwendung nach Anspruch 15,
**dadurch gekennzeichnet,**
**daß** die Fräsvorrichtung und das Trägergestell (30) fest miteinander verbunden werden.

## Claims

1. A method of duplicating a flank contour (104) of a curved profile portion (100), which can be viewed as being generated by guiding a generating cross-sectional profile (101) along a guiding line running in a preferential plane, on a connecting profile (200) to totally positively locate the flank contour (104) in a connecting portion (300) by a face (203) for machining;
**characterized by**
a) providing a router head (10) rotationally symmetrical about an axis of rotation (D), the routing cutter profile edge (10a) of which corresponds to the flank contour (104) of the profile portion (100) in the connecting portion (300);
b) aligning the router head (10) and the profile portion (100) relative to each other such that the axis of rotation (D) of the router head is aligned perpendicular to the preferential plane defined by the profile portion (100);
c) aligning the profile portion (100) and connecting profile (200) relative to each other, the profile portion (100) and the connecting profile (200) being located at a distance away from each other in the direction of the axis of rotation (D) of the router head (10) and the face portion (203) of the connecting profile (200) to be machined being aligned with the router head (10) in the direction of the axis of rotation (D);
d) moving the rotating router head (10) relative to the profile portion (100) and to the connecting profile (200) such that the outer active circle (W) of the rotating router head (10) formed by the rotating routing cutter profile edge (10a) in a plane (F) perpendicular to the axis of rotation (D) and the local circle of curvature (K) each comprise a mutual momentary local tangential plane (E, E1, E2) at a point (P) located in the connecting portion (300) of the flank contour (104) to be duplicated and momentarily at the face edge of the connecting profile (200).

2. A router for duplicating a flank contour (104) of a curved profile portion (100), which can be viewed as being generated by guiding a generating cross-sectional profile (101) along a guiding line running in a preferential plane, on a connecting profile (200) to totally positively locate the flank contour (104) in a connecting portion (300) by a face (203) for machining;
comprising
first guide means (1) with a supporting unit (2) shiftingly mounted thereon along a first preferential direction (x) defined by first guide means (1);
a mount (3) mounted on the supporting unit (2) and rotatable about an axis of rotation (a) oriented perpendicular to the first preferential direction (x);
second guide means (4) mounted on the mount (3) with a support (5,6,7) shiftably mounted thereon with a second preferential direction (y) defined by the second guide means (4) perpendicular to the axis of rotation (a) for a router (8,9,10) comprising a rotationally symmetrical router head (10) for routing a face portion (203) of a connecting profile (200) to positively locate a profile portion (100) with complex rabbet geometry, the contour of the routing cutter profile edge (10a) of the router head (10) agreeing with the cross-sectional profile (101);
a tracing pin (11) rigidly connectable to the router (8,9,10) for tracing the flank contour (104) of the profile portion (100) in a connecting portion (300) in which the face profile (202) of the connecting profile (200) to be machined with the router head (10) is to be located positively; and
hold-down rollers (12) shiftable and lockable in place relative to the tracing pin (11) in the second preferential direction (y), the hold-down rollers (12) being rotatable about axes aligned parallel to the axis of rotation (a) to clamp a circular sector shaped profile portion between the hold-down rollers (12) and the tracing pin (11).

3. The router as set forth in claim 2, **characterized in that** the first guide means (1) are configured in the form of at least a first guide rail.

4. The router as set forth in claim 2 or 3, **characterized in that** the second guide means (4) are configured in the form of at least a second guide rail.

5. The router as set forth in any of the preceding claims, **characterized in that** the first guide means (1) are mounted on adjustable leg elements (13a,13b).

6. The router as set forth in any of the preceding claims, **characterized in that** a dust exhaust device (14) is provided in the vicinity of the router (8,9,10).

7. The router as set forth in any of the preceding claims, **characterized in that** the support (5,6,7) for the router (8,9,10) comprises a first plate (5) extending parallel to the second guide means (4).

8. The router as set forth in claim 7, **characterized in that** the support (5,6,7) for the router comprises a second plate (7) oriented parallel to the first plate (5) and mounted thereon at a distance away therefrom.

9. The router as set forth in claim 8, **characterized in that** a drive assembly (8) for a router head (10) is mounted on the side of the second plate (7) facing away from the second guide means (4) and the router head (10) is mounted on the side of the second plate (7) facing the second guide means (4).

10. The router as set forth in any of the claims 7 to 9, **characterized in that** the tracing pin (11) is secured to the first plate (5).

11. The router as set forth in any of the preceding claims, **characterized in that** arresting means are provided assigned in each case to arrest the supporting unit (2) in its motion along the first preferential direction (x), the mount (3) in its rotational motion about the axis of rotation (a) or the support (5,6,7) for the router in its motion along the second preferential direction (y) at optional or predefined arresting positions in each case.

12. The router as set forth in any of the preceding claims, **characterized in that** guide aids (15,16,17) rigidly connected to the tracing pin (11) and/or router are provided, enabling the user to guide the tracing pin (11) and/or the router head (10) along a desired curved path.

13. The router as set forth in any of the preceding claims, **characterized in that** levelling aids (18) are provided for aligning the individual axes of motion (x, y, a).

14. Use of a router as set forth in any of the preceding claims comprising a supporting frame (30) featuring at least two placement surfaces (31,32) adjustable relative to each other at a distance (h), the placement surfaces (31,32) being individually shiftable in a mutual motional direction (y) perpendicular to the mutual normals to the surfaces.

15. The use as set forth in claim 14 wherein secured to a first placement surface (31) is a profile portion (100) with a predefined flank contour (104) and secured to a second placement plane (32) parallel to the profile portion (100) is a connecting profile (200) with a face (202) to be adapted positively to the flank contour (104) thereof;
the distance of the profile portion (100) resting on the placement planes and of the connecting profile (200) being adjusted in accordance with the distance between the tracing pin (11) of the router and the router head (10) thereof;
the placement surfaces being shifted horizontally so that the flank contour (104) of the profile portion (100) comes into contact with the tracing pin (11) of the router and the face (202) of the connecting profile (200) with the router head (10) for implementing a method as set forth in claim 1.

16. The use as set forth in claim 15, **characterized in that** the router and the supporting frame (30) are fixedly connected to each other.

## Revendications

1. Un procédé pour reproduire un contour de flanc (104) d'une portion de profil courbé (100) qui peut être vu comme étant généré par guidage d'un profil transversal générant (101) le long d'une ligne de guidage passant dans un plan préférentiel sur un profil de connexion (200) pour positionner de manière totalement complémentaire le contour de flanc (104) dans une portion de connexion (300) avec un front (203) à usiner ;
**caractérisé par**
a) mise à disposition d'une tête de fraisage (10) symétrique de rotation autour d'un axe de rotation (D), dont l'arête de profil de coupe de fraiseuse (10a) correspond au contour de flanc (104) de la portion de profil (100) dans la portion de connexion (300) ;
b) alignement de la tête de fraisage (10) et de la portion de profil (100) relativement l'un à l'autre de sorte que l'axe de rotation (D) de la tête de fraisage est aligné perpendiculairement au plan préférentiel défini par la portion de profil (100) ;
c) alignement de la portion de profil (100) et du profil de connexion (200) relativement l'un à l'autre, la portion de profil (100) et le profil de connexion (200) étant positionnés de manière espacée l'un de l'autre en direction de l'axe de rotation (D) de la tête de fraisage (10) et la portion de front (203) du profil de connexion (200) à usiner étant aligné avec la tête de fraisage (10) en direction de l'axe de rotation (D) ;
d) mouvement de la tête de fraisage pivotante relativement à la portion de profil (100) et au profil de connexion (200) de sorte que le cercle actif extérieur (W) de la tête de fraisage pivotante (10) formé par l'arête de profil de coupe de fraiseuse pivotante (10a) dans un plan (F) perpendiculaire à l'axe de rotation (D) et le cercle local de courbure (K), chacun comprennent un plan tangentiel local momentané commun (E,E 1,E 2) à un point (P) positionné dans la portion de connexion (300) du contour de flanc (104) à être reproduit et momentanément au niveau de l'arête frontale du profil de connexion (200).

2. Une fraiseuse pour reproduire un contour de flanc (104) d'une portion de profil courbée (100) qui peut être vu comme étant généré par guidage d'un profil transversal générant (101) le long d'une ligne de guidage passant dans un plan préférentiel, sur un profil de connexion (200) pour positionner de manière totalement complémentaire le contour de flanc (104) dans une portion de connexion (300) avec un front (203) à usiner ;
comprenant
- des premiers moyens de guidage (1) avec une unité de support (2) montée là-dessus de manière déplaçable le long d'une première direction préférentielle (x) définie par les premiers moyens de guidage (1) ;
- une monture (3) montée sur l'unité de support (2) et pivotant autour d'un axe de rotation (a) orienté perpendiculaire à la première direction préférentielle (x) ;
- des seconds moyens de guidage (4) montés sur la monture (3) avec un support (5,6,7) monté de manière déplaçable là-dessus le long d'une seconde direction préférentielle (y) définie par les seconds moyens de guidage (4) perpendiculaire à l'axe de rotation (a) pour une fraiseuse (8,9,10) comprenant une tête de fraisage symétrique de rotation pour fraiser une portion de front (203) d'un profil de connexion (200) pour positionner de manière complémentaire une portion de profil (100) avec une géométrie de , le profil d'arête de coupe de fraiseuse (10a) de la tête de fraiseuse (10) correspondant au profil transversal (101) ;
- un palpeur (11) connectable de manière rigide à la fraiseuse (8,9,10) pour palper le contour de flanc (104) de la portion de profil (100) dans une portion de connexion (300) dans laquelle le profil de l'arête frontale (202) du profil de connexion (200) à usiner avec la tête de fraiseuse (10) est à être positionné de manière complémentaire ; et
- des rouleaux de pression (12) déplaçables et arrêtables dans la seconde direction préférentielle (y), les rouleaux de pression (12) étant pivotables autour d'axes alignés parallèlement à l'axe de rotation (a) pour serrer une portion de profil formée en secteur circulaire entre les rouleaux de pression (12) et le palpeur (11).

3. La fraiseuse selon la revendication 2 **caractérisée en ce que** les premiers moyens de guidage (1) sont configurés dans la forme d'au moins un premier rail de guidage.

4. La fraiseuse selon la revendication 2 ou 3 **caractérisé en ce que** les seconds moyens de guidage (4) sont configurés dans la forme d'au moins un second rail de guidage.

5. La fraiseuse selon l'une quelconque des revendications précédentes **caractérisé en ce que** les premiers moyens de guidage (1) sont montés sur des pieds ajustables (13a,13b).

6. La fraiseuse selon l'une quelconque des revendications précédentes **caractérisé en ce qu'**un dispositif d'aspiration de poussière (14) est prévu dans la proximité de la fraiseuse (8,9,10)

7. La fraiseuse selon l'une quelconque des revendications précédentes **caractérisé en ce que** le support (5,6,7) pour la fraiseuse (8,8,10) comprend une première plaque (5) s'étendant parallèlement aux seconds moyens de guidage (4).

8. La fraiseuse selon la revendication 7 **caractérisé en ce que** le support (5,6,7) pour la fraiseuse comprend une seconde plaque (7) orientée parallèlement à la première plaque (5) et monté là-dessus à une certaine distance de là.

9. La fraiseuse selon la revendication 7 **caractérisé en ce qu'**un agrégat d'entraînement (8) pour une tête de fraisage (10) est monté sur le côté de la seconde plaque (7) détourné des seconds moyens de guidage (4) et la tête de fraisage (10) est montée sur le côté de la seconde plaque (7) faisant face aux seconds moyens de guidage (4).

10. La fraiseuse selon la revendication 7 à 9 **caractérisé en ce que** le palpeur (11) est fixée sur la première plaque (5).

11. La fraiseuse selon l'une quelconque des revendications précédentes **caractérisée en ce que** les moyens d'arrêt sont prévus, assignés dans chaque cas pour arrêter l'unité de support (2) dans son mouvement le long de la première direction préférentielle (x), la monture (3) et son mouvement de rotation autour de l'axe de rotation (a) ou le support (5,6,7) pour la fraiseuse et son mouvement le long de la seconde direction préférentielle (y) à des positions d'arrêt optionnelles ou préférentielles dans chaque cas.

12. La fraiseuse selon l'une quelconque des revendications précédentes **caractérisé en ce que** les aides de guidage (15,16,17) sont connectées de manière rigide à le palpeur (11) et/ou à la fraiseuse sont prévu, permettant à l'utilisateur de guider le palpeur (11) et/ou la tête de fraisage (10) le long d'un chemin courbé désiré.

13. La fraiseuse selon l'une quelconque des revendications précédentes **caractérisé en ce que** des aides de nivellement (18) sont prévues pour aligner les axes individuels de mouvement (x,y,a).

14. L'utilisation d'une fraiseuse selon l'une quelconque des revendications précédentes comprenant un cadre de support (30) comprenant au moins deux surfaces de placement (31,32) ajustables relativement l'une à l'autre à une distance (h), les surfaces de placement (31,32) étant individuellement déplaçables dans une direction de mouvement mutuelle (y) perpendiculaire aux perpendiculaires de surfaces communes.

15. L'utilisation selon la revendication 14 où une portion de profil (100) est fixée à une première surface de placement (31), avec un contour de flanc (104) prédéfini et, est fixé à un second plan de placement 832) parallèle à la portion de profil (100) un profil de connexion (200) avec un front (202) à être adaptée de manière complémentaire au contour de flanc (104) de celui-ci ;
la distance de la portion de profil (100) restant sur les plans de placement et des profil de connexion (200) étant ajustée en accord avec les distances entre le palpeur (11) de la fraiseuse et la tête de fraisage (10) de celle-ci ;
les surfaces de placement étant déplaçables horizontalement de sorte que le contour de flanc (104) de la portion de profil (100) vient en contact avec le palpeur (11) de la fraiseuse et le front (202) du profil de connexion (200) avec la tête de fraiseuse (10) pour réaliser un procédé selon la revendication 1

16. L'utilisation selon la revendication 15 **caractérisée en ce que** la fraiseuse et le cadre de support (30) sont connectés de manière fixe l'un à l'autre.
